# EUROPÄISCHE PATENTSCHRIFT

(11) **EP 1 913 187 B1**
(45) Veröffentlichungstag und Bekanntmachung des Hinweises auf die Patenterteilung: **25.04.2012**
(21) Anmeldenummer: 06754674.7
(22) Anmeldetag: 05.07.2006
(51) Int. Cl.: D01H 7/20, D01H 7/88

(54) **SPINDELLAGERUNG FÜR EINE DOPPELDRAHT-ZWIRNSPINDEL**
SPINDLE BEARING FOR A DOUBLE-THREAD TWISTING SPINDLE
LOGEMENT DE BROCHE POUR BROCHE DE FILAGE A DOUBLE ARMATURE

(30) Priorität: 30.07.2005 DE 102005035895
(43) Veröffentlichungstag der Anmeldung: 23.04.2008
(73) Patentinhaber: Oerlikon Textile GmbH & Co. KG, 42897 Remscheid (DE)
(72) Erfinder: FINK, Heinz, 47804 Krefeld (DE)
(74) Vertreter: Hamann, Arndt
(86) Internationale Anmeldenummer: PCT/EP2006/006528
(87) Internationale Veröffentlichungsnummer: WO 2007/014612

(56) Entgegenhaltungen:
- EP-A- 0 416 073
- US-A- 2 942 919
- US-A- 3 645 083

## Beschreibung

Die Erfindung betrifft eine Spindellagerung für eine Doppeldraht-Zwirnspindel nach dem Oberbegriff des Anspruchs 1.

Übliche Doppeldraht-Zwirnspindeln umfassen eine Spindellagerung, ein angetriebenes Rotorelement und einen Schutztopf zur Aufnahme der Spule. Ihre Spindellagerung hat zwei Lagerbereiche. In einem Oberlagerbereich wird der Schutztopf auf dem Rotorelement und relativ zu diesem drehbar gelagert. In einem Unterlagerbereich werden sowohl die Andruckkräfte eines Tangentialriemens, der mittels eines Wirtels das Rotorelement antreibt, als auch die axial wirkenden Kräfte aus dem Gewicht des Schutztopfes und der darin befindlichen Spule aufgenommen. Die Wälzlagerungen des Unterlagerbereichs sind auf eine übliche Lebensdauer von ca. 50.000 h ausgelegt. Die Wälzlagerungen im Oberlagerbereich sind dagegen so ausgelegt, dass sie diese Lebensdauer nicht erreichen. Sie werden nach einer Betriebsdauer, die zwischen 20.000 und 30.000 h liegt, gewechselt. Der Wechsel kann einfach und schnell vorgenommen werden, da der Oberlagerbereich nach Entfernen des Schutztopfes gut zugänglich ist. Beim Unterlagerbereich ist diese leichte Zugänglichkeit nicht vorhanden, da der Wirtel auf den Spindelschaft des Rotorelementes aufgepresst ist und somit ein Abziehen des Wirtels nicht möglich ist. Die Wälzlagerungen im Unterlagerbereich werden daher üblicherweise mit Standardfetten nachgeschmiert, um die Lebensdauer von 50.000 h zu erhalten.

Eine Spindellagerung für eine Doppeldraht-Zwirnspindel ist beispielsweise aus der DE-A-195 02 135 bekannt. In das Lagergehäuse des Unterlagerbereichs sind Kanäle zum Zubeziehungsweise Abführen von Schmierfett eingebracht. Jedem Wälzlager ist ein Fettzuführkanal und ein Fettabführkanal zugeordnet. Fettzuführkanal und Fettabführkanal sind jeweils mit einer Fettzuführöffnung beziehungsweise Fettabführöffnung verbunden. Die Fettzuführöffnung beziehungsweise die Fettabführöffnung bilden an der Außenseite des Lagergehäuses den Abschluss eines horizontalen Kanales. Das Einbringen von Kanalabschnitten unterschiedlicher Richtungen, wie sie in der DE-A-195 02 135 gezeigt sind, ist fertigungstechnisch aufwändig und kostenträchtig.

Die gattungsbildende DE-A-102 50 423 beschreibt eine Spindellagerung für eine Doppeldraht-Zwirnspindel, deren Spindelrotor einen Spindelschaft aufweist, der mittels eines oberen und eines unteren Wälzlagers drehbar gelagert ist. Das Lagergehäuse weist einen quer zur Rotationsachse des Spindelrotors verlaufenden Fettkanal auf. Im Innern des Lagergehäuses wird das Fett mittels eines konischen Verteilerrings verteilt und den Lagern zugeführt. Für die Halterung des Verteilerringes wird eine in den Spindelschaft einzubringende Umfangsnut benötigt. Bei der Ausführung der Lagerung der DE-A-102 50 423 ist mit dem lediglich der Fettverteilung dienenden Verteilerring gegenüber anderen bekannten Spindellagerungen ein zusätzliches Teil sowie zusätzlicher Montageaufwand für dieses Teil erforderlich.

Sowohl die DE-A-195 02 135 als auch die DE-A-102 50 423 zeigen Spindellagerungen, bei der die Zugänglichkeit der Fettkanäle beim Einbringen des Schmiermittels durch ihre Lage beeinträchtigt ist. Auch die Möglichkeiten einer kompakten Ausbildung der Doppeldraht-Zwirnspindel sind durch die Lage der Fettkanäle in halber Höhe zwischen den Wälzlagern der unteren Lagerung begrenzt.

Es ist Aufgabe der Erfindung, die beschriebenen Nachteile zu beseitigen und die bekannten Spindellagerungen zu verbessern. Diese Aufgabe wird mit einer Spindellagerung mit den Merkmalen des Anspruchs 1 gelöst.

Vorteilhafte Ausgestaltungen der Erfindung sind Gegenstand der Unteransprüche.

Ein von oben durch den Fadenleitkörper parallel zur Rotationsachse des Spindelschaftes verlaufender und in die untere Lagereinrichtung mündender Schmiermittelkanal ist nach Abnehmen des Schutztopfes für den Befettungsvorgang leicht zugänglich. Das Aufsetzen einer Fettpresse erfolgt in vertikaler Richtung und ist ergonomisch günstig für die Wartungsperson. Das Schmiermittel kann aufgrund der vertikalen Lage der Spindel und der Laufschwingungen des Lagers, unterstützt durch die Schwerkraft, in den Lagerbereich eintreten.

Ist der Schmiermittelkanal in eine Befestigungsschraube mit nach oben weisendem Schraubenkopf eingebracht, mit der der Fadenleitkörper relativ zum Spindelschaft fixierbar ist, ist neben den Bohrungen für die Befestigungsschrauben kein zusätzlicher Fettkanal durch den Fadenleitkörper erforderlich. Ein üblicher Schmiernippel ist nicht erforderlich. Dadurch werden sowohl Kosten für einen üblichen Schmiernippel als auch Kosten für die Montage eines solchen Schmiernippels vermieden.

Mit einer farblichen Kennzeichnung des Schraubenkopfes, durch die er von Schraubenköpfen weiterer Befestigungsschrauben ohne Schmiermittelkanal unterscheidbar ist, ist die Lage der Befestigungsschraube mit Schmiermittelkanal auf den ersten Blick erkennbar und ein schnelles Nachschmieren möglich.

Beträgt der Durchmesser des Schmiermittelkanals maximal 1,2 mm, sind sowohl die Größe des Durchlasses für das Schmiermittel als auch die Haltewirkung der Befestigungsschraube ausreichend.

Vorteilhaft durchquert der Schmiermittelkanal einen Ring, der den Spindelschaft umgibt und fest mit diesem verbunden ist. Ein solcher Ring bewirkt ein Stabilisieren der Befestigung und erlaubt ein sicheres Angreifen der Schraube.

Bevorzugt ist der rotierende Ring und die untere Lagereinrichtung von einem stillstehenden Lagergehäuse umgeben und zwischen dem Lagergehäuse und dem Ring eine Spaltdichtung gebildet. Die Spaltdichtung verhindert, dass das durch den Schmiermittelkanal in die untere Lagereinrichtung eingebrachte Schmiermittel wieder nach oben steigt. Dies erfolgt auf einfache Weise durch eine solche Ausbildung des Ringes, dass zwischen dem Ring und dem Lagergehäuse nur ein geringer Abstand besteht, wodurch hier keine zusätzlichen Dichtungselemente benötigt werden. Mit zusätzlichen Dichtungselementen verbundener Montageaufwand wird vermieden.

Vorteilhaft umfasst die untere Lagereinrichtung zwei axial zueinander beabstandete Wälzlager, wobei über dem oberen Wälzlager ein Schmiermittelspeicher angeordnet ist, in den der Schmiermittelkanal mündet. Auf diese Weise lässt sich ein ausreichender Schmiermittelvorrat in die untere Lagereinrichtung einbringen, der sich bei Rotation des Rotorelementes unter Einfluss der Schwerkraft so verteilen kann, dass beide Wälzlager zufrieden stellend geschmiert werden.

Wird der Spindelschaft mittels eines topfförmigen Wirtels angetrieben, wobei der Wirtel das Lagergehäuse der unteren Lagereinrichtung mindestens teilweise umschließt, ist eine kompakte Bauweise der Spindellagerung möglich. Lage und Ausbildung des Wirtels erlauben eine weitgehend gleichmäßige Belastung der Wälzlager der unteren Lagereinrichtung.

Die erfindungsgemäße Spindellagerung ermöglicht eine kompakte, kostengünstige Bauform und eine Verbesserung der Schmierung.

Weitere Einzelheiten der Erfindung sind den Ausführungsbeispielen der Figuren entnehmbar.

Es zeigen:
- Fig. 1: einen Schnitt durch die Spindellagerung einer Doppeldraht-Zwirnspindel,
- Fig. 2: einen Schnitt durch eine Befestigungsschraube mit Schmiermittelkanal in gegenüber der Fig. 1 vergrößerter Darstellung,
- Fig. 3: eine Draufsicht auf den Fadenleitring und den Spindelschaft bei abgenommenem Schutztopf sowie die Einzelheit X in vergrößerter Darstellung.

In der Fig. 1 ist eine Spindellagerung 1 mit einem Schutztopf 2 dargestellt. Der Schutztopf 2 ist auf einen Spindelrotor aufgesetzt. Der Spindelrotor umfasst den Spindelschaft 3, den Fadenleitkörper 4, den Ring 5 und den Wirtel 6. Der Spindelschaft 3 ist mittels der unteren Lagereinrichtung 7 im Lagergehäuse 8 drehbar gelagert. Die Rotationsachse 12 des Spindelschaftes 3 ist vertikal angeordnet. Das Lagergehäuse 8 ist mit einer aus Vereinfachungsgründen nicht dargestellten, an sich bekannten Spindelbank fest verbunden. Die untere Lagereinrichtung 7 weist zwei axial zueinander beabstandete Wälzlager 9, 10 auf. Der Wirtel 6 ist topfförmig ausgebildet und auf das in der Darstellung der Fig. 1 untere Ende des Spindelschaftes 3 aufgepresst. An den Wirtel 6 greift ein Tangentialriemen 11 an, der über den Wirtel 6 dem Spindelrotor eine Drehbewegung erteilt. Oberhalb der unteren Lagereinrichtung 7 ist der Ring 5 auf den Spindelschaft 3 aufgepresst. Der Fadenleitkörper 4 liegt auf dem Ring 5 auf und ist mittels Schraubverbindung mit diesem fest verbunden. Die Fig. 1 zeigt von der Schraubverbindung lediglich die Befestigungsschraube 13. Im dargestellten Ausführungsbeispiel erfolgt die Schraubverbindung mittels der Befestigungsschrauben 13, 14, 15, wie aus der Darstellung der Fig. 3 erkennbar ist.

Am oberen Ende des Spindelschaftes 3 ist eine obere Lagereinrichtung 16 angeordnet, auf die der Schutztopf 2 aufgesetzt ist. Dadurch ist der Schutztopf 2 relativ zum Spindelschaft 3 drehbar. Im Schutztopf 2 ist eine Spule aufsteckbar, von der in Fig. 1 lediglich ein Teil der Hülse 17 gezeigt ist. Die obere Lagereinrichtung 16 umfasst zwei vertikal zueinander beabstandete Wälzlager 20, 21. Durch den Schutztopf 2, den Spindelschaft 3 und den Fadenleitkörper 4 verläuft ein Fadenleitkanal 22, wie er in Fig. 1 dargestellt und beispielsweise aus der DE-A-102 50 423 bekannt ist.

Die Befestigungsschrauben 13, 14, 15 sind als Innensechskantschrauben ausgebildet. Fig. 2 zeigt die Befestigungsschraube 13 in vergrößerter Darstellung. In die Befestigungsschraube 13 ist ein Schmiermittelkanal 18 eingebracht, der vom Innensechskant im Schraubenkopf 19 ausgehend die Befestigungsschraube 13 in Längsrichtung als Bohrung durchquert. Die Befestigungsschraube 13 ersetzt einen üblichen Schmiernippel. Die Herstellung der Befestigungsschraube 13 erfolgt einfach und kostengünstig durch Aufbohren. Die den Schmiermittelkanal bildende Bohrung weist zum Beispiel einen Durchmesser von 1,2 mm auf.

Der Schmiermittel kanal 18 mündet in einen Hohlraum 23 oberhalb des Wälzlagers 9 der unteren Lagereinrichtung 7, wobei der Hohlraum 23 als Schmiermittelspeicher dient. Der Ring 5 ist derart geformt, dass er mit dem ihn umgebenden stillstehenden Lagergehäuse 8 eine Spaltdichtung 24 bildet.

Bei der Wartung, die durchgeführt wird, um den Zustand der Wälzlager 20, 21 der oberen Lagereinrichtung 16 zu überprüfen, wird der Schutztopf 2 vom Spindelschaft 3 abgenommen. Damit ist gleichzeitig die Befestigungsschraube 13 sichtbar beziehungsweise freigelegt geworden und ohne zusätzlichen Aufwand ein leichter, unbehinderter Zugang zu den Befestigungsschrauben 13, 14, 15 geschaffen. Der Schraubenkopf 19 der Befestigungsschraube 13 ist farbig markiert und daher auf den ersten Blick ohne Suchen erkennbar. Die Farbmarkierung ist in der Einzelheit X der Fig. 3 durch Kreuzschraffur angedeutet.

Üblicherweise erfolgt das Einbringen des als Schmiermittel verwendeten Fettes mit einer Fettpresse. Die Fettpresse kann, ergonomisch günstig für die Bedienungsperson, in vertikaler Lage auf den Schraubenkopf 19 der Befestigungsschraube 13 aufgesetzt werden. Die für die untere Lagereinrichtung 7 benötigte Fettmenge wird durch den Schmiermittelkanal 18 der Befestigungsschraube 13 in den Hohlraum 23 eingebracht. Die Spaltdichtung 24 verhindert, dass das Fett aus dem Hohlraum 23 nach oben steigt und damit aus der unteren Lagereinrichtung 7 austritt. Der Hohlraum 23 ist so bemessen, dass die für die ausreichende Schmierung der Wälzlager 9, 10 benötigte Fettmenge den Hohlraum 23 nicht ganz auffüllt. Das Fett beziehungsweise das im Fett befindliche Öl kann aufgrund der vertikalen Anordnung des Spindelschaftes 3 und damit der vertikalen Anordnung der unteren Lagereinrichtung 7 und unter Einfluss der Schwerkraft sowie der Laufschwingungen, denen die untere Lagereinrichtung 7 unterworfen ist, die Wälzlager 9, 10 erreichen und in diese eintreten.

## Patentansprüche

1. Spindellagerung für eine Doppeldraht-Zwirnspindel, deren Spindelrotor einen Fadenleitkörper (4) und einen Spindelschaft (3) aufweist, der mittels einer unteren Lagereinrichtung (7) in einem an einer Spindelbank befestigbaren Lagergehäuse in vertikaler Anordnung drehbar gelagert ist und der eine obere Lagereinrichtung (16) zur Lagerung eines Schutztopfes (2) aufweist,
**gekennzeichnet durch**
einen von oben **durch** den Fadenleitkörper (4) mindestens annähernd parallel zur Rotationsachse (12) des Spindelschaftes (3) verlaufenden und in die untere Lagereinrichtung (7) mündenden Schmiermittelkanal (18).

2. Spindellagerung nach Anspruch 1, **dadurch gekennzeichnet, dass** der Schmiermittelkanal (18) in eine Befestigungsschraube (13) mit nach oben weisendem Schraubenkopf (19) eingebracht ist, mit der der Fadenleitkörper (4) am Spindelschaft (3) fixierbar ist.

3. Spindellagerung nach Anspruch 2, **dadurch gekennzeichnet, dass** der Schraubenkopf (19) farblich derart gekennzeichnet ist, dass er von Schraubenköpfen weiterer Befestigungsschrauben (14, 15) unterscheidbar ist.

4. Spindellagerung nach einem der vorhergehenden Ansprüche, **dadurch gekennzeichnet, dass** der Durchmesser des Schmiermittelkanals (18) maximal 1,2 mm beträgt.

5. Spindellagerung nach einem der vorhergehenden Anspruche, **dadurch gekennzeichnet, dass** der Schmiermittelkanal (18) einen Ring (5) durchquert, der den Spindelschaft (3) umgibt und der fest mit diesem verbunden ist.

6. Spindellagerung nach Anspruch 5, **dadurch gekennzeichnet, dass** der rotierende Ring (5) und die untere Lagereinrichtung (7) vom Lagergehäuse (8) umgeben sind und zwischen dem Lagergehäuse (8) und dem Ring (5) eine Spaltdichtung (24) gebildet ist.

7. Spindellagerung nach einem der vorhergehenden Ansprüche, **dadurch gekennzeichnet, dass** die untere Lagereinrichtung (7) zwei axial zueinander beabstandete Wälzlager (9, 10) umfasst und über dem oberen Wälzlager (9) ein Schmiermittelspeicher angeordnet ist, in den der Schmiermittelkanal (18) mündet.

8. Spindellagerung nach einem der vorhergehenden Ansprüche, **dadurch gekennzeichnet, dass** der Spindelschaft mittels eines topfförmigen Wirtels (6) angetrieben wird und der Wirtel (6) das Lagergehäuse (8) mindestens teilweise umschließt.

## Claims

1. Spindle bearing for a two-for-one twisting spindle, the spindle rotor of which has a thread guide body (4) and a spindle shaft (3), which is rotatably mounted in a vertical arrangement by means of a lower bearing device (7) in a bearing housing which can be fastened to a spindle bank and which has an upper bearing device (16) for mounting a protective cup (2),
**characterised by**
a lubricant duct (18) extending from the top through the thread guide body (4) at least approximately parallel to the rotational axis (12) of the spindle shaft (3) and opening into the lower bearing device (7).

2. Spindle bearing according to claim 1, **characterised in that** the lubricant duct (18) is introduced into a fastening screw (13) with a screw head (19) pointing upward, with which screw the thread guide body (4) can be secured to the spindle shaft (3).

3. Spindle bearing according to claim 2, **characterised in that** the screw head (19) is **characterised by** colour in such a way that it can be distinguished from screw heads of further fastening screws (14, 15).

4. Spindle bearing according to any one of the preceding claims, **characterised in that** the diameter of the lubricant duct (18) is a maximum of 1.2 mm.

5. Spindle bearing according to any one of the preceding claims, **characterised in that** the lubricant duct (18) traverses a ring (5), which surrounds the spindle shaft (3) and is rigidly connected thereto.

6. Spindle bearing according to claim 5, **characterised in that** the rotating ring (5) and the lower bearing device (7) are surrounded by the bearing housing (8) and a gap seal (24) is formed between the bearing housing (8) and the ring (5).

7. Spindle bearing according to any one of the preceding claims, **characterised in that** the lower bearing device (7) comprises two roller bearings (9, 10) which are axially spaced apart from one another and a lubricant store into which the lubricant duct (18) opens is arranged above the upper roller bearing (9).

8. Spindle bearing according to any one of the preceding claims, **characterised in that** the spindle shaft is driven by means of a cup-shaped whorl (6) and the whorl (6) at least partially surrounds the bearing housing (8).

## Revendications

1. Agencement de palier de broche pour une broche à retordre à double torsion dont le rotor de broche présente un corps de guidage de fil (4) et une tige de broche (3) qui, au moyen d'un ensemble palier inférieur (7), est montée rotative en disposition verticale dans un logement de palier pouvant être fixé sur un rail porte-broches, et qui présente un ensemble palier supérieur (16) pour le montage d'un pot de protection (2), **caractérisé par** un canal de lubrifiant (18) s'étendant par le haut à travers le corps de guidage de fil (4) au moins approximativement parallèlement à l'axe de rotation (12) de la tige de broche (3) et débouchant dans l'ensemble palier inférieur (7).

2. Agencement de palier de broche selon la revendication 1, **caractérisé en ce que** le canal de lubrifiant (18) est ménagé dans une vis de fixation (13) dont la tête de vis (19) est dirigée vers le haut et par laquelle le corps de guidage de fil (4) peut être fixé sur la tige de broche (3).

3. Agencement de palier de broche selon la revendication 2, **caractérisé en ce que** la tête de vis (19) est identifiée par une couleur de telle sorte qu'elle peut être distinguée des têtes de vis d'autres vis de fixation (14, 15).

4. Agencement de palier de broche selon l'une des revendications précédentes, **caractérisé en ce que** le diamètre du canal de lubrifiant (18) est égal au maximum à 1,2 mm.

5. Agencement de palier de broche selon l'une des revendications précédentes, **caractérisé en ce que** le canal de lubrifiant (18) traverse une bague (5) qui entoure la tige de broche (3) et est fixement assemblée à celle-ci.

6. Agencement de palier de broche selon la revendication 5, **caractérisé en ce que** la bague rotative (5) et l'ensemble palier inférieur (7) sont entourés par le logement de palier (8), et un joint d'étanchéité à labyrinthe (24) est formé entre le logement de palier (8) et la bague (5).

7. Agencement de palier de broche selon l'une des revendications précédentes, **caractérisé en ce que** l'ensemble palier inférieur (7) comprend deux paliers à roulement (9, 10) axialement distants l'un de l'autre, et un réservoir de lubrifiant dans lequel débouche le canal de lubrifiant (18) est disposé au-dessus du palier à roulement supérieur (9).

8. Agencement de palier de broche selon l'une des revendications précédentes, **caractérisé en ce que** la tige de broche est entraînée au moyen d'une poulie à gorge (6) en forme de pot et la poulie à gorge (6) entoure au moins partiellement le logement de palier (8).
